# FASCICULE DE BREVET EUROPEEN

(11) **EP 2 697 113 B1**
(45) Date de publication et mention de la délivrance du brevet: **25.03.2015**
(21) Numéro de dépôt: 12722418.6
(22) Date de dépôt: 13.04.2012
(51) Int. Cl.: B63B 41/00

(54) **QUILLE DE BATEAU ESCAMOTABLE**
EINZIEHBARER SCHIFSSKIEL
RETRACTABLE BOAT KEEL

(30) Priorité: 14.04.2011 FR 1153216
(43) Date de publication de la demande: 19.02.2014
(73) Titulaire: Becel, Philippe, 22700 Perros Guirec (FR)
(72) Inventeur: Becel, Philippe, 22700 Perros Guirec (FR)
(74) Mandataire: Rifflart, David Franck
(86) Numéro de dépôt international: PCT/FR2012/050813
(87) Numéro de publication internationale: WO 2012/140379

(56) Documents cités:
- FR-A1- 2 834 686
- FR-A7- 2 328 366
- US-A- 2 437 271
- US-A1- 2010 116 188

## Description

La présente invention concerne un bateau, en particulier les bateaux de type voilier de plaisance à tirant d'eau variable. On peut toutefois envisager la mise en oeuvre de la présente invention sur d'autres types de bateaux. Les bateaux de type voilier sont généralement équipés d'une quille agencée sous la coque du bateau. La fonction de cette quille est double : tout d'abord une fonction antidérive et ensuite une fonction de lest permettant de générer un couple de redressement dès que le bateau gite.

D'une manière générale, à surface de quille équivalente, ces deux fonctions précitées sont d'autant mieux assurées que la quille est profonde. En effet, la portance développée par le plan de dérive est d'autant plus importante que la quille du bateau est profonde et étroite. Par ailleurs, le couple de redressement produit par le lest est d'autant plus important que ce lest est placé en position basse et donc, que la quille est plus profonde. Ce type de bateau présente pour caractéristique de disposer d'un fort tirant d'eau.

En contrepartie, les bateaux à fort tirant d'eau présentent l'inconvénient de ne pas pouvoir accéder aux plans d'eau peu profonds, d'échouer difficilement et d'être difficilement transportables.

Il s'ensuit que, depuis très longtemps, on a cherché à concilier ces exigences contradictoires en concevant des bateaux à tirants d'eau variables, équipés de dérive relevable ou de quille relevable. On comprend que l'objet de la présente invention portera tout particulièrement sur le système de relevage de la quille ou de la dérive mis en oeuvre sur le bateau.

Dans la suite de la description, on se référera tout particulièrement aux bateaux de type voilier équipés de quilles relevables. Il convient toutefois d'entendre par « quille relevable » tant les quilles relevables que les dérives relevables. En effet, la différence entre les dérives relevables et les quilles relevables est liée à leur poids. Les dérives sont en général relativement légères et leur poids intervient peu, ou pas du tout, dans le couple de redressement du bateau. Au contraire, les quilles relevables intègrent tout ou partie du lest du bateau. Il n'en demeure pas moins que l'invention peut être mise en oeuvre sur n'importe quel type de bateau équipé d'une quille ou d'une dérive.

Ainsi, on connaît des bateaux équipés d'une coque, d'une quille ou d'une dérive et d'un système de relevage de la quille ou de la dérive. Différentes conceptions de systèmes de relevage de la quille ou de la dérive sur le bateau sont décrites par exemple dans le document US.2.553.372, FR.936.478, US.1.703.868, FR.2.328.366, US.433.955, Fur.1.545.615, FR.1.467.968, FR.1.430.517, GB.2.362.356 et US.3.776.171.

Selon les documents US.2.553.372, FR.936.478, US.1.703.868 et FR.1.430.517, il est décrit un bateau qui comporte une quille ou une dérive composée d'un seul ou de deux éléments montés en liaison pivot sous la coque du bateau selon un axe longitudinal agencé selon le plan de symétrie du bateau et permettant de faire pivoter la quille à plat sous la coque du bateau, sur l'un des côtés du plan de symétrie axial du bateau. Cette conception présente certains inconvénients lorsque le bateau est équipé d'une quille profonde, celle-ci pouvant dépasser de manière considérable sur le côté latéral du bateau lors de son rabattement à plat sous la coque. Cela peut présenter une gêne lors du transport sur remorque dudit bateau.

Selon les documents US.433.955, FR.1.545.615, FR. 1.467.968 et GB.2.362.356, le bateau comprend un puits de quille ou puits de dérive permettant un escamotage intégral de la quille ou de la dérive au moyen d'un système d'actionnement de ladite quille. Un inconvénient de ce type de conception est que le puits de quille ou puits de dérive empiète dans les aménagements du bateau, ce qui limite l'espace habitable et constitue une gêne réelle, en particulier sur les bateaux de petite taille.

Une solution intéressante, telle que décrite dans le document FR.2.328.366, consiste à concevoir une quille ou une dérive pivotante selon un axe de rotation transversal sur le bateau et dont l'aileron de la quille reste en partie à l'extérieur de la coque. En effet, seule la tête de la quille ou de la dérive est agencée à l'intérieur d'un puits de quille ou puits de dérive. Ainsi, le puits de quille ou puits de dérive recevant uniquement la tête de quille ou de dérive est plus petit et empiète moins dans l'espace intérieur du bateau. Cependant cette mise en oeuvre présente pour inconvénient d'impliquer une moindre réduction du tirant d'eau et de nécessiter la présence de béquilles lors de l'échouage du bateau du fait de la présence de l'aileron de la quille sous la coque du bateau.

Selon le document US.3.776.171, il est décrit une quille qui est montée sur un arbre pivotant sous la coque du bateau selon un axe de rotation incliné. La forme particulière de la quille, combinée avec son pivotement selon l'axe de rotation incliné, permet de déplacer la quille d'une position déployée générant un maximum de tirant d'eau à une position relevée permettant une réduction du tirant d'eau et une navigation en eau moins profonde. Un inconvénient de cette conception concerne l'arbre qui doit supporter des efforts importants dus aux forces hydrodynamiques très importantes s'exerçant sur la quille en position déployée durant la navigation. Cette conception nécessite donc la mise en oeuvre d'un arbre de diamètre important, voire surdimensionné, pour éviter sa rupture qui pourrait engendrer la perte de la quille et en conséquence, une perte de stabilisé du bateau.

L'objet de la présente invention est de pallier les inconvénients précités. A ce titre, l'objet de la présente invention a pour objectif de mettre en oeuvre un bateau équipé d'un système de relevage de la quille ou de la dérive dont la conception permet de réduire l'empiètement du puits de dérive ou du puits de quille à l'intérieur de l'espace habitable du bateau et d'être parfaitement adapté pour les bateaux équipés de dérive mais également pour les bateaux équipés de quille peu profonde ou au contraire très profonde sans constituer une gêne lors du relevage de la dérive ou de la quille.

A cet effet, la présente invention concerne un bateau comprenant une coque et au moins une quille. En effet, l'invention pourrait être mise en oeuvre sur un bateau qui comporte plus d'une quille, en particulier les voiliers bi-quille. Selon l'invention, le bateau comprend au moins un système de relevage de quille configuré pour faire pivoter ladite quille selon un premier axe de rotation défini dans un sens transversal sur le bateau et pour faire pivoter au moins une partie de la quille selon un second axe de rotation défini dans un sens longitudinal sur le bateau en sorte de déplacer la quille d'une position définie dans un plan plus ou moins vertical et plus ou moins longitudinal sur le bateau vers une position à plat et dans le sens de la longueur sous la coque, et inversement lors du déploiement de la quille. On comprend que le positionnement de la quille à plat et dans le sens de la longueur sous la coque du bateau présente pour avantage d'optimiser la réduction du tirant d'eau et de pouvoir échouer le bateau sans nécessiter d'utilisation de béquilles. Le positionnement de la quille dans le sens de la longueur à plat sous la coque du bateau est en outre parfaitement adapté à des quilles profondes qui se positionnent convenablement sous la coque du bateau dans le sens de la longueur et non plus latéralement sur l'un des côtés latéraux du bateau tel que cela est le cas selon l'art antérieur ce qui, dans le cas d'une quille profonde, présente pour inconvénient d'augmenter l'encombrement du bateau dans le sens de la largeur, notamment lors des opérations de transport sur remorque. Cette conception présente en outre pour avantage de limiter considérablement l'encombrement du puits de quille dans l'espace intérieur du bateau voire, selon la conception du système de relevage de la quille du bateau objet de l'invention, permet de le supprimer complètement.

On comprend qu'un système de relevage de quille est mis en oeuvre pour chacune des quilles présentes sur le bateau.

Selon un mode préférentiel de conception, le bateau objet de l'invention comprend un puits de quille. En outre, la quille comporte une tête définie dans un plan vertical et longitudinal sur le bateau et un aileron. En position normale d'utilisation, l'aileron est positionné plus ou moins dans le même plan que la tête. La tête est montée en liaison pivot à l'intérieur du puits de quille selon le premier axe de rotation défini dans un sens transversal sur le bateau et l'aileron est monté en liaison pivot par rapport à la tête selon le second axe de rotation défini dans un plan plus ou moins vertical et plus ou moins longitudinal sur le bateau. Ainsi, seule la tête est agencée à l'intérieur du puits de quille, ce qui permet de limiter l'encombrement dudit puits de quille dans l'espace intérieur du bateau. On comprend que le pivotement de la tête selon le premier axe de rotation permet de faire pivoter l'aileron dans le plan plus ou moins vertical et plus ou moins longitudinal sous le bateau, cet aileron pouvant être ensuite positionné à plat sous le bateau en pivotant par rapport à la tête.

On entend par « plan plus ou moins vertical et plus ou moins longitudinal » le fait que sur certains bateaux, notamment les bateaux équipés d'une seule quille, ladite quille est positionnée dans le plan de symétrie axial du bateau et, dans ce cas, la quille est positionnée dans un plan vertical et longitudinal sur le bateau. Dans d'autres variantes de conception du bateau objet de l'invention, celles-ci peuvent comprendre plusieurs quilles qui sont positionnées dans des plans légèrement inclinés par rapport au plan de symétrie axial du bateau. Tel est le cas par exemple sur les bateaux bi-quilles, bien connus en navigation, où deux quilles sont disposées symétriquement l'une vis-à-vis de l'autre, par rapport au plan de symétrie axial du bateau, avec en général une légère inclinaison par rapport audit plan de symétrie axial. On comprend que dans ce cas, les quilles sont positionnées dans des plans plus ou moins verticaux et plus ou moins longitudinaux sur le bateau durant la navigation, et sont donc susceptibles de pivoter depuis ces plans vers une position à plat et dans le sens longitudinal sous la coque du bateau au moyen du système de relevage mis en oeuvre sur le bateau objet de l'invention.

Selon ce mode préférentiel de conception du bateau objet de l'invention, le puits de quille est configuré pour réceptionner la tête et une portion proximale de l'aileron au niveau de laquelle est agencée la liaison pivot avec ladite tête, selon le second axe de rotation. Ainsi, lorsque l'aileron et la tête sont disposés dans le même plan et que la quille est en position déployée d'utilisation, engendrant un tirant d'eau important, on comprend que la portion proximale de l'aileron et la tête sont disposées à l'intérieur du puits de quille et qu'en conséquence, la liaison pivot entre la tête et l'aileron selon le second axe de rotation est également disposée, au moins en partie, à l'intérieur du puits de quille, ce qui limite le pivotement de l'aileron par rapport à la tête en sorte de conserver l'aileron plus ou moins dans le même plan que la tête. En effet, la portion proximale de l'aileron, disposée dans le puits de quille, vient dans ce cas en butée contre le puits de quille lorsque l'aileron tend à pivoter par rapport à la tête selon le second axe de rotation.

Selon ce mode préférentiel de conception du bateau objet de l'invention, la liaison pivot entre la tête et l'aileron est agencée pour pivoter d'une position à l'intérieur du puits de quille lorsque ladite quille est déployée, vers une position à l'extérieur du puits de quille lors du pivotement de la tête selon le premier axe de rotation pour le relevage de ladite quille. On comprend que ce positionnement de la liaison pivot et par conséquent du second axe de rotation à l'extérieur du puits de quille va autoriser le pivotement de l'aileron par rapport à la tête en sorte de le positionner à plat sous la coque du bateau.

Selon ce mode préférentiel de conception du bateau objet de l'invention, l'aileron comprend une extrémité distale arrière, l'aileron étant configuré pour que l'extrémité distale arrière vienne au contact de la coque de bateau lors d'une rotation dudit aileron avec la tête, selon le premier axe de rotation, c'est-à-dire dans le plan vertical longitudinal. Cette entrée en contact de l'extrémité distale arrière avec la coque du bateau présente pour avantage d'enclencher le pivotement de l'aileron par rapport à la tête, selon le second axe de rotation.

Selon ce mode préférentiel de conception du bateau objet de l'invention, des moyens de roulement sont agencés entre la coque et l'extrémité distale arrière pour favoriser le pivotement de l'aileron par rapport à la tête lorsque ladite extrémité distale arrière entre en contact avec la coque et exerce une force contre ladite coque due au pivotement de la tête selon le premier axe.

Selon ce mode préférentiel de conception du bateau objet de l'invention, les moyens de roulement sont constitués d'un chemin de roulement agencé sur la coque et d'au moins un galet de roulement agencé à l'extrémité distale arrière de l'aileron, le galet de roulement se déplaçant dans le chemin de roulement lorsque ladite extrémité distale arrière exerce une force contre ladite coque. Selon ce mode préférentiel du bateau objet de l'invention, le chemin de roulement est agencé transversalement sous la coque avec une inclinaison, permettant d'engendrer le pivotement de l'aileron par rapport à la tête.

Selon ce mode préférentiel de conception du bateau objet de l'invention, lorsque l'aileron est dans le même plan vertical longitudinal que la tête, le second axe de rotation forme un angle θ avec une droite D passant par le point de contact de l'extrémité arrière distale avec la coque et perpendiculaire au premier axe de rotation.

Selon ce mode préférentiel de conception du bateau objet de l'invention, celui-ci comprend un système d'actionnement de la tête configuré pour entraîner la rotation de ladite tête selon le premier axe de rotation. De manière préférentielle, le système d'actionnement est un vérin agencé entre la tête et le puits de quille. Ce vérin peut être un vérin à vis sans fin, un vérin hydraulique ou autre.

Selon ce mode préférentiel de conception du bateau objet de l'invention, le puits de quille débouche en partie inférieure sur une ouverture de passage de la quille, agencée sur la coque. En outre, cette ouverture sur la coque est de forme trapézoïdale configurée pour permettre un débattement angulaire de l'aileron par rapport à la tête selon le second axe de rotation lorsque la quille est plus ou moins déployée.

Ainsi, cette ouverture de forme trapézoïdale, sur la coque, permet le pivotement de l'aileron par rapport à la tête selon le second axe de rotation, lorsque la portion proximale de cet aileron est positionnée à l'intérieur du puits de quille, c'est-à-dire lorsque la quille est en position déployée, ce qui autorise un débattement angulaire présentant de nombreux avantages, en particulier sur les carènes actuelles des voiliers, larges, plates et planantes. En effet, ce débattement angulaire permet de disposer d'une incidence variable du plan vertical longitudinal de l'aileron de la quille, par rapport au plan de symétrie axial du bateau. Cela permet d'accroître les performances du bateau aux allures de près serré, notamment sur une mer plate. En outre, quand le bateau effectue un virement vent debout au près serré, la présente invention présente pour avantage de réaliser un changement d'incidence de l'aileron de quille d'un bord latéral à l'autre bord latéral de l'ouverture de forme trapézoïdale, automatiquement sous l'effet de la pression de l'eau exercée sur ledit aileron de quille. Ainsi, l'aileron de quille est auto-orientable.

Selon ce mode préférentiel de conception du bateau objet de l'invention, ledit bateau comprend un système de réglage d'un débattement angulaire β' de l'aileron par rapport à la tête. Ce système de réglage permet de modifier le débattement angulaire β' en sorte d'autoriser plus ou moins le pivotement de l'aileron par rapport à la tête lorsque la portion proximale dudit aileron passe au travers de l'ouverture de passage sur la coque et est disposée à l'intérieur du puits de quille. Cela permet d'ajuster au mieux le réglage de l'incidence variable du plan vertical longitudinal de l'aileron par rapport au plan de symétrie axial du bateau.

De manière préférentielle, le système de réglage du débattement angulaire est agencé sur le puits de quille. Ce système de réglage du débattement angulaire comprend deux butées agencées respectivement sur les côtés latéraux du puits de quille. L'aileron de quille peut venir en appui sur ces deux butées lors de son pivotement par rapport à la tête de quille selon le second axe de rotation, ce qui limite son pivotement. Des moyens de réglage de la position des butées sont en outre agencés entre lesdites butées et lesdits côtés latéraux du puits de quille et permettent de modifier l'écartement entre les deux butées et ainsi, le débattement angulaire β'. De préférence le réglage du débattement angulaire β' pourra varier entre 0° et 30°.

Selon l'invention, le bateau comprend au moins deux patins d'appui agencés de chaque côté de la quille et configurés pour venir en contact avec le sol lorsque la quille est rabattue à plat sous la coque du bateau, pour l'échouage dudit bateau. Cela évite que la quille ne touche le sol lors de l'échouage.

Selon l'invention, la coque du bateau comprend un logement configuré pour réceptionner au moins la partie de la quille qui est positionnée à plat et dans le sens de la longueur sous ladite coque, à savoir l'aileron de quille selon le mode préférentiel de conception précité. Cela n'exclut pas que, dans des variantes de conception, ce logement puisse réceptionner entièrement la quille rabattue à plat dans le sens de la longueur sous la coque.

Les caractéristiques et avantages de la présente invention apparaîtront à la lecture de la description suivante d'un mode préférentiel de conception s'appuyant sur des figures parmi lesquelles :
- la figure 1 illustre une quille agencée sous la coque d'un bateau objet de l'invention en vue de côté, la quille étant déployée en position maximale offrant un tirant d'eau maximal ;
- la figure 2 illustre la quille sous la coque du bateau objet de l'invention relevée dans une position intermédiaire permettant une réduction du tirant d'eau ;
- la figure 3 illustre une vue de côté de la quille en position relevée maximale selon laquelle la quille est rabattue sous la coque du bateau dans le sens de la longueur du bateau ;
- la figure 4 illustre une vue de dessous de la quille illustrée à la figure 3 ;
- la figure 5 illustre un exemple de bateau montrant le plan de symétrie axial du bateau ;
- les figures 6 à 8 illustrent une vue partielle de côté, de dessous et de derrière d'un logement mis en oeuvre sur la coque du bateau pour réceptionner la quille en position rabattue à plat dans le sens de la longueur sous ladite coque ; et
- la figure 9 schématise une variante de conception du bateau objet de l'invention mettant en évidence la présence de deux quilles sous la coque.

Dans l'exemple décrit ci-après, on considère que le bateau comporte une seule quille agencée dans le plan de symétrie axial P illustré sur la figure 5. Ainsi, le bateau 1 comporte un seul puits de quille 2 agencé sous la coque 3 du bateau 1 selon ce plan de symétrie axial P. Ce plan de symétrie axial P du bateau apparaît également sur les figures 1 à 4.

On pourra toutefois envisager la mise en oeuvre de la présente invention sur d'autres types de bateaux comportant plus d'une quille. Par exemple, sur la figure 9, deux quilles 4'a, 4'b sont agencées sous la coque 3' symétriquement par rapport audit plan de symétrie axial P' du bateau 1'. Dans ce cas, les deux quilles 4'a, 4'b sont définies dans deux plans P1 et P2 symétriques par rapport au plan de symétrie axial P' et présentant chacun une légère inclinaison par rapport audit plan de symétrie axial P'. On considère dans ce cas que les deux quilles 4'a, 4'b sont définies dans deux plans P1 et P2 plus ou moins verticaux et plus ou moins longitudinaux sur le bateau 1'. D'autres variantes peuvent être envisagées sur ce principe.

On se réfère en outre dans l'exemple décrit ci-après à un bateau équipé d'une quille 4 et d'un puits de quille 2. Bien entendu, l'objet de la présente invention couvre également les bateaux équipés d'une dérive et d'un puits de dérive tels que précisés précédemment.

On constate en regard des figures 1 à 3 que le bateau 1 objet de l'invention comporte un système de relevage de quille. Ce système de relevage de quille permet de positionner la quille 4 dans une position complètement déployée telle qu'illustrée en figure 1 offrant un maximum de tirant d'eau. Le système de relevage permet en outre de relever la quille 4 jusqu'à une position intermédiaire illustrée en figure 2 permettant de réduire le tirant d'eau et de naviguer dans des plans d'eau peu profonds. Le système de relevage sur le bateau objet de l'invention permet en outre de rabattre complètement la quille 4 à plat sous la coque 3 du bateau 1 telle qu'illustrée sur les figures 3 et 4. On constate que la quille 4 est disposée à plat sous la coque dans le sens de la longueur du bateau.

On constate que la quille 4 comporte une première partie constituant une tête 5 et une seconde partie constituant un aileron 6. On constate en regard des figures 1 à 4 que la tête 5 est montée à pivotement à l'intérieur du puits de quille 2 au moyen d'une liaison pivot 7 permettant une rotation de ladite tête 5 ainsi que de l'aileron 6 par rapport à un premier axe de rotation X1 agencé dans le sens transversal sur le bateau. On constate au regard des figures 1 à 4 que l'aileron 6 et la tête 5 sont montés en liaison pivot 8 l'un par rapport à l'autre, ce qui permet à l'aileron 6 de pivoter par rapport à la tête 5 selon un second axe de rotation X2 disposé dans un plan vertical longitudinal selon lequel est définie la tête 5, lequel est confondu avec le plan de symétrie axial P du bateau selon l'exemple ici décrit.

L'aileron 6 comprend une extrémité distale arrière 9 qui comporte un galet de roulement 10 monté en rotation sur ladite extrémité distale arrière 9 telle qu'illustrée sur les figures 1 à 4.

On constate que lors du pivotement de la quille 4 d'une position illustrée en figure 1 vers une position illustrée en figure 2, le galet de roulement 10 entre en contact avec la coque 3 du bateau 1. Cette entrée en contact est rendue possible de par la forme de la quille 4 et en particulier de l'aileron 6 dont la portion distale 6a est inclinée par rapport à la portion proximale 6b, comme on peut le constater sur les figures 1, 2 et 4.

On constate par ailleurs que la coque 3 du bateau 1 comprend un chemin de roulement 11 sur lequel peut se déplacer par roulement le galet de roulement 10.

Le puits de quille 2 débouche sur une ouverture 12 agencée sur la coque 3, tel qu'illustré en figure 4 au travers de laquelle passent la tête 5 et la portion proximale 6b de l'aileron 6 durant le pivotement de la quille selon l'axe X1.

Comme on peut le constater en regard de la figure 1, lorsque la quille 4 est déployée totalement voire en partie, la portion proximale 6b de l'aileron 6 est engagée en partie dans le puits de quille 2 avec la tête 5, ce qui limite le pivotement de l'aileron 6 par rapport à la tête 5 selon l'axe de rotation X2 étant donné que la portion proximale 6b de l'aileron 6, engagée dans le puits de quille 2, ne peut pivoter au-delà des bords latéraux 12a, 12b de l'ouverture 12. Ainsi, l'aileron 6 reste plus ou moins positionné dans le plan vertical longitudinal de la tête 5.

Comme on peut le constater sur la figure 2, lorsque le galet de roulement 10 vient en contact sur le chemin de roulement 11 agencé sur la coque 3 du bateau 1, le second axe de rotation X2, au niveau duquel est agencée la liaison pivot entre l'aileron 6 et la tête 5, est positionné en dehors du puits de quille 2, ce qui autorise le pivotement de l'aileron 6 par rapport à la tête 5 selon ledit axe de rotation X2. A cet effet, le pivotement de l'aileron 6 par rapport à la tête 5 selon le second axe de rotation X2 est provoqué par l'effort exercé par le galet de roulement 10 sur le chemin de roulement 11 sur la coque, cet effort étant généré par la rotation vers le bas dans le sens de la flèche 13 illustrée sur la figure 3, de la tête 5. Ainsi, la rotation de la tête 5 selon l'axe X1, dans le sens de la flèche 13, permet le pivotement de l'aileron 6 à plat sous la coque du bateau tel qu'illustré sur les figures 3 et 4. On constate sur la figure 4 que le sens de rotation de l'aileron 6 par rapport à la tête 5 selon l'axe de rotation X2 qui est défini dans le plan de symétrie axial P est inverse à la position du chemin de roulement 11 qui est disposé de l'autre côté du plan de symétrie axial P. Ainsi, sur la figure 4, l'aileron est pivoté à plat sous la coque d'un côté du plan de symétrie axial P et le chemin de roulement 11 est disposé de l'autre côté du plan de symétrie axial P. Pour engendrer le pivotement de l'aileron 6 par rapport à la tête 5, ce chemin de roulement présente une légère inclinaison favorisant le roulement du galet de roulement 10 et ainsi le pivotement de l'aileron 6 dans le sens opposé.

On constate au regard de la figure 2 que lorsque le galet de roulement 10, agencé à l'extrémité distale arrière 9 de l'aileron 6, vient en contact avec la coque 3, dans le chemin de roulement 11, le point de contact entre le galet de roulement 10 et le chemin de roulement 11 et le point d'intersection 14 entre l'axe de rotation X1, transversal sur le bateau et le plan de symétrie axial P, tel qu'illustré sur la figure 4, définissent une droite D illustrée en figure 2. Cette droite D est définie dans le plan de symétrie axial P. On constate que cette droite D et la droite passant par le second axe de rotation X2 définissent un angle θ, lequel permet d'engendrer le pivotement de l'aileron 6 par rapport à la tête 5 lors de l'entrée en contact du galet de roulement 10 avec le chemin de roulement 11. De préférence l'angle θ sera compris entre 5° et 40° et dépendra notamment de la forme de la coque 3 du bateau 1.

On constate sur la figure 4 que l'ouverture 12 sur la coque 3 a une forme trapézoïdale dont les côtés latéraux 12a, 12b définissent un angle β. Lorsque la quille 6 est plus ou moins déployée, c'est-à-dire dans une position allant de la figure 1 jusqu'à approximativement la figure 2, la portion proximale 6b de l'aileron 6 est en partie engagée dans le puits de quille 2, ce qui limite le pivotement dudit aileron 6 par rapport à la tête 5 selon le second axe de rotation X2. La forme trapézoïdale de l'ouverture permet donc un débattement angulaire de l'aileron 6 lorsque celui-ci est plus ou moins déployé. Cela permet d'augmenter les performances du bateau au près serré.

On constate en regard des figures 1 à 4 que deux tiges filetées 18a, 18b sont agencées de manière étanche respectivement sur les côtés latéraux 2a, 2b du puits de quille 2. Ces tiges filetées 18a, 18b sont vissées sur les côtés latéraux 2a, 2b respectifs du puits de quille 2. Les extrémités de ces tiges filetées 18a, 18b constituent deux butées 19a, 19b sur lesquelles vient en appui l'aileron 6 de la quille 4 lors de son pivotement dans un sens ou dans l'autre selon l'axe de rotation X2, par rapport à la tête 5, et lorsque la portion proximale 6b de l'aileron 6 est engagée en partie dans le puits de quille 2. Ces deux butées 19a, 19b limitent le débattement angulaire β' de l'aileron 6. En outre, la modification de la position de vissage des tiges filetées 18a, 18b permet de modifier la position des butées 19a, 19b et ainsi de régler le débattement angulaire β' limitant plus ou moins le pivotement de l'aileron 6 par rapport à la tête 5.

Ces tiges filetées 18a, 18b sont manipulées depuis l'intérieur du bateau, le puits de quille 2 étant accessible depuis l'espace habitable dudit bateau. Afin de faciliter le réglage du débattement angulaire β', on prévoit des poignées de manipulation 20a, 20b des tiges filetées 18a, 18b ainsi qu'un repérage permettant de régler précisément la position des butées 19a, 19b et ainsi, le débattement angulaire β'.

De préférence le débattement angulaire β' sera réglable entre 0° et 30° (0° ≤ β'≤ 30°). Le réglage à 0° correspond à une première position extrême selon laquelle l'aileron 6 est bloqué complètement et disposé dans l'alignement de la tête 5. Au contraire, le réglage à 30° correspond à une seconde position extrême selon laquelle l'incidence variable est maximale, l'aileron 6 pouvant pivoter de -15° à +15° d'un côté et de l'autre par rapport à la tête 5. Cette seconde position extrême où le débattement angulaire β' est maximal peut par exemple correspondre à l'angle β défini entre les côtés latéraux 12a, 12b de l'ouverture 12 qui limitent alors le pivotement de l'aileron 6.

On constate au regard des figures 1 à 3 la présence d'un vérin 15 qui est agencé entre la tête 5 et le puits de quille 2. L'actionnement de ce vérin 15 permet de commander la rotation de la tête 5 selon le premier axe X1 tel qu'on le constate sur les figures 1 à 3. De préférence, ce vérin 15 est du type vérin à vis sans fin actionné manuellement au moyen d'une manivelle. On peut toutefois envisager la mise en oeuvre d'un vérin de type hydraulique voire électrique ou autre. On pourrait également envisager d'autres systèmes d'actionnement agencés entre le puits de quille 2 et la tête 5 de la quille 4. Ce système d'actionnement pourrait également être agencé entre la coque 3 et la quille 4, selon d'autres configurations du système de relevage de ladite quille.

On constate sur la figure 4 la présence de deux patins d'appui 16a, 16b agencés de chaque côté du plan de symétrie axial P et de chaque côté de la quille 4. Ces patins d'appui 16a, 16b sont d'une hauteur légèrement supérieure à l'épaisseur de l'aileron 6 de la quille dépassant sous la coque, ce qui permet, lorsque l'aileron 6 est rabattu à plat sous la coque 3 du bateau 1 tel qu'illustré en figures 3 et 4, de permettre aux patins d'appui 16a, 16b d'entrer en contact avec le sol lors de l'échouage du bateau, évitant ainsi un contact direct de l'aileron de la quille replié sous la coque, avec le sol.

On constate sur les figures 6 à 8 que la coque 3 du bateau 1 comprend un logement 17 qui est configuré pour réceptionner la quille 4 en position rabattue à plat dans le sens de la longueur, sous ladite coque 3. Dans le cadre du mode de conception préférentiel décrit ci-dessus, ce logement 17 permet la réception de l'aileron 6 de la quille 4. On constate que les deux patins d'appui 16a, 16b sont disposés respectivement sur les côtés latéraux du logement 17 sous la coque 3.

D'autres caractéristiques peuvent être envisagées sans sortir du cadre de la présente invention. On pourra notamment mettre en oeuvre des variantes de conception du système de relevage de la quille permettant de rabattre entièrement ladite quille à plat dans le sens de la longueur sous la coque 3 du bateau 1, en reprenant certaines des caractéristiques précitées, par exemple la mise en oeuvre des patins d'appui 16a, 16b et du logement 17 agencé sur la coque 3.

En outre, la quille est de préférence configurée pour assurer un équilibre du bateau lorsque ladite quille est rabattue à plat sous la coque 3 et ainsi assurer une flottaison équilibrée dudit bateau. Pour cela, des moyens de lestage sont mis en oeuvre avec une répartition équilibrée, sur la portion distale 6a de l'aileron 6.

Dans le cas de variantes de conception du bateau objet de l'invention, par exemple un bateau bi-quille tel que schématisé sur la figure 9, reprenant des caractéristiques techniques semblables à celles décrites précédemment, c'est-à-dire que les quilles 4'a, 4'b sont constituées chacune d'une tête et d'un aileron montés à pivotement l'un par rapport à l'autre, les têtes des quilles 4'a, 4'b sont définies respectivement dans les plans P1 et P2 et pivotent selon les premiers axes de rotation respectifs X'1 et X"1. Ces axes de rotation X'1 et X"1 sont perpendiculaires aux plans respectifs P1 et P2 et plus ou moins disposés transversalement sur le bateau 1'. De même, les ailerons des quilles 4'a, 4'b pivotent par rapport à ces têtes selon deux seconds axes de rotation X'2 et X"2 définis dans les plans respectifs P1 et P2. Ces ailerons pivotent depuis une position définie dans les plans des têtes, c'est-à-dire les plans P1 et P2, vers une position à plat dans le sens longitudinal sous la coque 3' du bateau 1'. Dans ce cas, ces seconds axes de rotation X'2 et X"2 sont plus ou moins définis dans le sens longitudinal sur le bateau 1'.

## Revendications

1. Bateau (1) comprenant une coque (3) et au moins une quille (4), **caractérisé en ce qu'**il comprend au moins un système de rabattement de la quille configuré pour faire pivoter la quille selon un premier axe de rotation (X1) défini dans un sens transversal sur le bateau et pour faire pivoter au moins une partie (6) de ladite quille selon un second axe de rotation (X2) défini dans un sens longitudinal sur le bateau, en sorte de déplacer la quille d'une position définie dans un plan plus ou moins vertical et plus ou moins longitudinal (P, P1, P2) sur le bateau vers une position à plat et dans le sens de la longueur sous la coque, et inversement.

2. Bateau (1) selon la revendication 1, lequel comprend un puits de quille (2), la quille (4) comportant une tête (5) définie dans le plan plus ou moins vertical et plus ou moins longitudinal (P, P1, P2) et un aileron (6), la tête (5) étant montée en liaison pivot (7) à l'intérieur du puits de quille selon le premier axe de rotation (X1) et l'aileron (6) étant monté en liaison pivot (8) par rapport à la tête selon le second axe de rotation (X2) pour faire pivoter l'aileron depuis une position définie dans le plan de la tête vers une position à plat et dans le sens longitudinal sous la coque du bateau.

3. Bateau (1) selon la revendication 2, le puits de quille (2) étant configuré pour réceptionner la tête (5) et une portion proximale (6b) de l'aileron (6) au niveau de laquelle est agencée la liaison pivot (8) avec ladite tête, selon le second axe de rotation (X2).

4. Bateau (1) selon la revendication 2 ou 3, la liaison pivot (8) entre la tête (5) et l'aileron (6) est agencée pour pivoter d'une position à l'intérieur du puits de quille (2) vers une position à l'extérieur du puits de quille lors du pivotement de la tête selon le premier axe de rotation (X1), pour le relevage de la quille (4).

5. Bateau (1) selon l'une quelconque des revendications 2 à 4, dans lequel l'aileron (6) comprend une extrémité distale arrière (9), l'aileron étant configuré pour que l'extrémité distale arrière vienne au contact de la coque (3) du bateau lors d'une rotation dudit aileron selon le premier axe de rotation (X1).

6. Bateau (1) selon la revendication 5, dans lequel des moyens de roulement (10,11) sont agencés entre la coque (3) et l'extrémité distale arrière (9) pour favoriser le pivotement de l'aileron (6) par rapport à la tête (5) lorsque ladite extrémité distale arrière entre en contact avec la coque et exerce une force contre ladite coque.

7. Bateau (1) selon la revendication 6, dans lequel les moyens de roulement sont constitués d'un chemin de roulement (11) agencé sur la coque (3) et d'au moins un galet (10) agencé à l'extrémité distale arrière (9), le galet se déplaçant dans le chemin de roulement lorsque ladite extrémité distale arrière exerce une force contre ladite coque.

8. Bateau (1) selon la revendication 7, dans lequel le chemin de roulement (11) est agencé transversalement avec une inclinaison sur la coque (3).

9. Bateau (1) selon l'une des revendications 2 à 8, dans lequel le second axe de rotation (X2) forme un angle θ avec une droite D passant par le point de contact de l'extrémité distale arrière (9) avec la coque (3) et perpendiculaire au premier axe de rotation (X1), lorsque l'aileron (6) est dans le même plan que la tête (5).

10. Bateau (1) selon l'une quelconque des revendications 2 à 9, lequel comprend un système d'actionnement (15) de la tête (5) configuré pour entraîner la rotation de ladite tête selon le premier axe de rotation (X1).

11. Bateau (1) selon la revendication 10, dans lequel le système d'actionnement est un vérin (15) agencé entre la tête (5) et le puits de quille (2).

12. Bateau (1) selon l'une quelconque des revendications 2 à 11, dans lequel la coque (3) comprend une ouverture (12) de passage de la quille (4), l'ouverture étant de forme trapézoïdale configurée pour permettre un débattement angulaire β de l'aileron (6) par rapport à la tête (5) selon le second axe de rotation (X2) lorsque l'aileron est déployé.

13. Bateau selon la revendication 12, lequel comprend un système de réglage (18a, 18b) d'un débattement angulaire β' de l'aileron (6) configuré pour limiter plus ou moins le pivotement de l'aileron (6) par rapport à la tête (5).

14. bateau (1) selon la revendication 13, dans lequel le système de réglage (18a, 18b) permet un réglage du débattement angulaire β' entre 0° et 30° (0°≤ β'≤ 30°).

15. Bateau (1) selon l'une quelconque des revendications 1 à 14, lequel comprend au moins deux patins d'appui (16a, 16b) agencés sous la coque (3) de chaque côté de la quille (4) et configurés pour entrer en contact avec le sol lors du rabattement de la quille à plat sous la coque.

16. Bateau (1) selon l'une quelconque des revendications 1 à 15, dans lequel la coque (3) comprend un logement (17) configuré pour réceptionner au moins la partie (6) de la quille (4) rabattue à plat dans le sens de la longueur sous la coque (3).

## Patentansprüche

1. Boot (1), umfassend einen Rumpf (3) und mindestens einen Kiel (4), **dadurch gekennzeichnet, dass** es mindestens ein System zum Umklappen des Kiels umfasst, das konfiguriert ist, um den Kiel gemäß einer ersten Drehachse (X1) schwenken zu lassen, die in einer Querrichtung auf dem Boot definiert ist, und um mindestens einen Teil (6) des Kiels gemäß einer zweiten Drehachse (X2) schwenken zu lassen, die in einer Längsrichtung auf dem Boot definiert ist, um den Kiel von einer Position, die auf einer mehr oder weniger vertikalen und mehr oder weniger längs gerichteten Ebene (P, P1, P2) auf dem Boot definiert ist, in eine flache und in der Längsrichtung unter dem Rumpf gelegenen Position und umgekehrt zu verschieben.

2. Boot (1) nach Anspruch 1, das einen Kielkasten (2) umfasst, wobei der Kiel (4) einen Kopf (5) umfasst, der auf der mehr oder weniger vertikalen und mehr oder weniger längs gerichteten Ebene (P, P1, P2) definiert ist, und eine Finne (6), wobei der Kopf (5) in Schwenkverbindung (7) im Inneren des Kielkastens gemäß einer ersten Drehachse (X1) montiert ist, wobei die Finne (6) in Schwenkverbindung (8) mit Bezug auf den Kopf gemäß der zweiten Drehachse (X2) montiert ist, um die Finne von einer Position, die auf der Ebene des Kopfes definiert ist, in eine flache und in der Längsrichtung gelegene Position unter dem Rumpf des Boots schwenken zu lassen.

3. Boot (1) nach Anspruch 2, wobei der Kielkasten (2) konfiguriert ist, um den Kopf (5) und einen proximalen Abschnitt (6b) der Finne (6), auf dessen Niveau die Schwenkverbindung (8) mit dem Kopf angebracht ist, gemäß der zweiten Drehachse (X2) aufzunehmen.

4. Boot (1) nach Anspruch 2 oder 3, wobei die Schwenkverbindung (8) zwischen dem Kopf (5) und der Finne (6) angeordnet ist, um von einer Position innerhalb des Kielkastens (2) in eine Position außerhalb des Kielkastens beim Schwenken des Kopfes gemäß der ersten Drehachse (X1) zu schwenken, um den Kiel (4) erneut zu heben.

5. Boot (1) nach einem der Ansprüche 2 bis 4, wobei die Finne (6) ein hinteres distales Ende (9) aufweist, wobei die Finne konfiguriert ist, damit das hintere distale Ende bei einer Drehung der Finne gemäß der ersten Drehachse (X1) mit dem Rumpf (3) des Boots in Kontakt kommt.

6. Boot (1) nach Anspruch 5, wobei Rollmittel (10, 11) zwischen dem Rumpf (3) und dem hinteren distalen Ende (9) angebracht sind, um die Schwenkung der Finne (6) mit Bezug auf den Kopf (5) zu erleichtern, wenn das hintere distale Ende mit dem Rumpf in Kontakt kommt und gegen den Rumpf eine Kraft ausübt.

7. Boot (1) nach Anspruch 6, wobei die Rollmittel aus einem Rollweg (11) bestehen, der auf der Rumpf (3) angebracht ist, und mindestens einer Laufrolle (10), die am hinteren distalen Ende (9) angebracht ist, wobei sich die Laufrolle im Rollweg verschiebt, wenn das hintere distale Ende eine Kraft gegen den Rumpf ausübt.

8. Boot (1) nach Anspruch 7, wobei der Rollweg (11) quer mit einer Neigung auf dem Rumpf (3) angebracht ist.

9. Boot (1) nach einem der Ansprüche 2 bis 8, wobei die zweite Drehachse (X2) einen Winkel θ mit einer Geraden D bildet, die durch den Kontaktpunkt des hinteren distalen Endes (9) mit der Rumpf (3) und senkrecht zur ersten Drehachse (X1) verläuft, wenn sich die Finne (6) auf der gleichen Ebene wie der Kopf (5) befindet.

10. Boot (1) nach einem der Ansprüche 2 bis 9, das ein System zur Betätigung (15) des Kopfes (5) umfasst, das konfiguriert ist, um den Kopf gemäß der ersten Drehachse (X1) in Drehung zu versetzen.

11. Boot (1) nach Anspruch 10, wobei das System zur Betätigung eine Winde (15) ist, die zwischen dem Kopf (5) und dem Kielkasten (2) angebracht ist.

12. Boot (1) nach einem der Ansprüche 2 bis 11, wobei der Rumpf (3) eine Öffnung (12) zum Durchgang des Kiels (4) umfasst, wobei die Öffnung trapezförmig ist, die konfiguriert ist, um einen winkligen Bewegungsraum β der Finne (6) mit Bezug auf den Kopf (5) gemäß der zweiten Drehachse (X2) zu ermöglichen, wenn die Finne ausgezogen ist.

13. Boot nach Anspruch 12, das ein System zur Einstellung (18a, 18b) eines winkligen Bewegungsraums β' der Finne (6) umfasst, das konfiguriert ist, um die Schwenkung der Finne (6) mit Bezug auf den Kopf (5) mehr oder weniger zu begrenzen.

14. Boot (1) nach Anspruch 13, wobei das System zur Einstellung (18a, 18b) eine Einstellung des winkligen Bewegungsraums β' zwischen 0° und 30° (0° ≤ β' ≤ 30°) ermöglicht.

15. Boot (1) nach einem der Ansprüche 1 bis 14, das mindestens zwei Stützunterlagen (16a, 16b) umfasst, die unter dem Rumpf (3) auf jeder Seite des Kiels (4) angebracht und konfiguriert sind, um beim flachen Umklappen des Kiels unter dem Rumpf mit dem Boden in Kontakt zu kommen.

16. Boot (1) nach einem der Ansprüche 1 bis 15, wobei der Rumpf (3) eine Lagerung (17) umfasst, die konfiguriert ist, um mindestens den Teil (6) des Kiels (4) aufzunehmen, der flach in der Längsrichtung unter dem Rumpf (3) umgeklappt ist.

## Claims

1. Boat (1) comprising a hull (3) and at least one keel (4), **characterised in that** it comprises at least one system for folding down the keel configured to pivot the keel about a first rotation axis (X1) defined in a transverse direction on the boat and to pivot at least one portion (6) of said keel about a second rotation axis (X2) defined in a longitudinal direction on the boat, in such a way as to move the keel from a position defined in a more or less vertical and more or less longitudinal plane (P, P1, P2) on the boat to a flat position and in the lengthwise direction under the hull, and vice versa.

2. Boat (1) according to claim 1, comprising a keel casing (2), with the keel (4) comprising a head (5) defined in the more or less vertical and more or less longitudinal plane (P, P1, P2) and a fin (6), with the head (5) being mounted with pivot link (7) inside the keel casing about the first rotation axis (X1) and the fin (6) being mounted with pivot link (8) with respect to the head about the second rotation axis (X2) to pivot the fin from a position defined in the plane of the head to a flat position and in the longitudinal direction under the hull of the boat.

3. Boat (1) according to claim 2, with the keel casing (2) being configured to receive the head (5) and a proximal portion (6b) of the fin (6) on which is arranged the pivot link (8) with said head, about the second rotation axis (X2).

4. Boat (1) according to claim 2 or 3, the pivot link (8) between the head (5) and the fin (6) is arranged to pivot from a position inside the keel casing (2) to a position outside of the keel casing during the pivoting of the head about the first rotation axis (X1), for the raising of the keel (4).

5. Boat (1) according to any of claims 2 to 4, wherein the fin (6) comprises a rear distal end (9), with the fin being configured so that the rear distal end comes into contact with the hull (3) of the boat during a rotation of said fin about the first rotation axis (X1).

6. Boat (1) according to claim 5, wherein means for rolling (10, 11) are arranged between the hull (3) and the rear distal end (9) in order to favour the pivoting of the fin (6) with respect to the head (5) when said rear distal end comes into contact with the hull and exerts a force against said hull.

7. Boat (1) according to claim 6, wherein the means for rolling are comprised of a path for rolling (11) arranged on the hull (3) and of at least one roller (10) arranged at the rear distal end (9), with the roller moving in the path for rolling when said rear distal end exerts a force against said hull.

8. Boat (1) according to claim 7, wherein the path for rolling (11) is arranged transversally with an inclination on the hull (3).

9. Boat (1) according to one of claims 2 to 8, wherein the second rotation axis (X2) forms an angle θ with a line D passing through the point of contact of the rear distal end (9) with the hull (3) and perpendicular to the first rotation axis (X1), when the fin (6) is in the same plane as the head (5).

10. Boat (1) according to any of claims 2 to 9, comprising a system for actuating (15) the head (5) configured to drive the rotation of said head about the first rotation axis (X1).

11. Boat (1) according to claim 10, wherein the system for actuating is a cylinder (15) arranged between the head (5) and the keel casing (2).

12. Boat (1) according to any of claims 2 to 11, wherein the hull (3) comprises an opening (12) for the passing of the keel (4), with the opening being of trapezoidal shape configured to allow for an angular displacement β of the fin (6) with respect to the head (5) about the second rotation axis (X2) when the fin is deployed.

13. Boat according to claim 12, comprising a system for adjusting (18a, 18b) an angular displacement β' of the fin (6) configured to more or less limit the pivoting of the fin 6 with respect to the head 5.

14. Boat (1) according to claim 13, wherein the system for adjusting (18a, 18b) allows for an adjusting of the angular displacement β' between 0° and 30° (0°≤β'≤ 30°).

15. Boat (1) according to any of claims 1 to 14, comprising at least two support pads (16a, 16b) arranged under the hull (3) on each side of the keel (4) and configured to come into contact with the floor during the folding down of the keel flat under the hull.

16. Boat (1) according to any of claims 1 to 15, wherein the hull (3) comprises a housing (17) configured to receive at least the portion (6) of the keel (4) folded down flat lengthwise under the hull (3).
